# EUROPÄISCHE PATENTSCHRIFT

(11) **EP 0 160 719 B1**
(45) Veröffentlichungstag und Bekanntmachung des Hinweises auf die Patenterteilung: **09.08.1989**
(21) Anmeldenummer: 84105076.8
(22) Anmeldetag: 05.05.1984
(51) Int. Cl.: G05G 9/08

(54) **Einhebel-Stellvorrichtung**
Single lever setting device
Dispositif de réglage à levier unique

(43) Veröffentlichungstag der Anmeldung: 13.11.1985
(73) Patentinhaber: DEERE & COMPANY, Moline, Illinois 61265 (US)
(72) Erfinder: Rabe, Bernd, D-6663 Dellfeld (DE)
(74) Vertreter: Feldmann, Bernhard

(56) Entgegenhaltungen:
- AU-B- 39 034
- DE-A- 1 962 108
- FR-A- 1 586 367
- US-A- 4 106 604
- US-A- 4 119 186

## Beschreibung

Die Erfindung bezieht sich auf eine Einhebel- stellvorrichtung mit einem auf einem Schwenkzapfen gelagerten Hebel und einem schwenkbar gelagerten Stellorgan, das einen Führungsschlitz aufweist, der aus einem konzentrisch zum Schwenkzapfen verlaufenden Kurvenabschnitt und einem gegenüber diesem abgewinkelten Kurvenabschnitt besteht und in dem der Hebel derart geführt ist, daß beim Eintritt des Hebels in den abgewinkelten Kurvenabschnitt das Stellorgan verschwenkt wird, wobei der Hebel mindestens drei Stellungen I, II, III einnehmen kann und die Stellung dem einen Ende des konzentrischen Kurvenabschnittes zugeordnet ist, an den sich der abgewinkelte Kurvenabschnitt anschließt, die Stellung II dem anderen Ende des konzentrischen Kurvenabschnittes zugeordnet ist und die Stellung 111 dem abgewinkelten Kurvenabschnitt zugeordnet ist.

Diese bekannte Einhebelstellvorrichtung (FR-A-1 586 367) dient zum Verstellen einer Zuluftklappe und einer Verteilerklappe in einer Klimaanlage von Kraftfahrzeugen derart, daß bei einer Bewegung des Hebels im konzentrischen Kurvenabschnitt des Führungsschlitzes die Zuluftklappe, die über einen Seilzug an den Hebel angeschlossen ist, in Richtung auf ihre Schließstellung verschwenkt wird, wobei die Stellung der Verteilerklappe beibehalten wird. Die Verteilerklappe wird erst dann verstellt, wenn der Hebel in den abgewinkelten Kurvenabschnitt eintritt und dabei auch das Stellorgan verstellt, an das die Verteilerklappe über einen Seilzug angeschlossen ist.

Eine unter der Wirkung einer Feder stehende Einhebelstellvorrichtung ist ebenfalls nicht mehr neu (AU-B-39 034). Sie weist einen zwischen zwei Stellungen schwenkbaren und auf einem Zapfen gelagerten Hebel auf und dient zum Ein- und Ausrücken einer Kupplung, über die ein Motor eines Bootes mit einer Schraube verbunden wird. Der Hebel ist in einer feststehenden Kulisse geführt, an deren einem Ende eine Rasterstelle vorgesehen ist. Die Kulisse selbst ist nicht verschwenkbar.

Die mit der Erfindung zu lösende Aufgabe wird darin gesehen, diese bekannte Einhebelstellvorrichtung als Sicherheitsschaltung auszubilden und für den Antrieb eines Schneidwerkes von Mähdreschern und gegebenenfalls eines sich daran anschließenden Elevatorförderers einzusetzen, wobei bei auftretenden Verstopfungen die Drehrichtung der angetriebenen Organe umgekehrt werden kann.

Diese Aufgabe ist dadurch gelöst worden, daß der Hebel mit der Wirkung einer Feder aus der Stellung II in die Stellung I verschwenkbar ist und dort gegen ein Widerlager zur Anlage kommt, wobei in der Stellung 1 von den verschiedenen Antrieben eines Mähdreschers zumindest der Antrieb für ein Schneidwerk des Mähdreschers ausgeschaltet, in der Stellung II der Antrieb für das Schneidwerk eingeschaltet und in der Stellung III der Antrieb für das Schneidwerk reversiert eingeschaltet ist. Auf diese Weise ist ein Schnellstop geschaffen, und eine Betätigung des Reversierers ist bei laufendem Schneidwerk oder Elevatorförderer ausgeschlossen, wobei die bekannte Einhebelstellvonichtung so eingesetzt wird, daß bei einer Bewegung des Hebels in eine Richtung Dreschgut eingezogen wird und bei einer Bewegung des Hebels in die andere Richtung Dreschgut ausgestoßen wird. Beschädigungen infolge unsachgemäßer Hebelbetätigung sind unmöglich.

Im einzelnen kann der Hebel selbsttätig in die Stellung I, in der der Antrieb für das Schneidwerk und gegebenenfalls für den Elevatorförderer abgeschaltet ist, schnellen, wenn Verstopfungen auftreten. Schnellstops als solche sind im Mähdrescherbau gebräuchlich.

Sperren lassen sich in einfacher Weise dann erreichen, wenn im Bereich des Führungsschlitzes bzw. auf einer äußeren konzentrisch zum Führungsschlitz angeordneten Führungsbahn des Stellorgans Rasterstellen zur Aufnahme einer am Hebel schwenkbar gelagerten Klinke vorgesehen sind, wobei die Rasterstellen als Nuten ausgebildet und den Stellungen II und 111 des Hebels zugeordnet sind. Zum Lösen der Sperre kann der Hebel zur Aufnahme eines mit der Klinke verbundenen Gestänges eine Axialbohrung aufweisen und auf dem Gestänge zwischen der Klinke und dem unteren Ende des Hebels eine Feder vorgesehen sein. Hierbei ist die Feder so anzuordnen, daß die Klinke selbsttätig in die der Stellung II zugeordnete Nut einrastet und bei Drükken des Gestänges ausrastet, so daß dann der Hebel; ohne daß er manuell verschwenkt werden müßte, in die Stellung I zurückschnellt, in der er gegen das Widerlager anliegt und der Antrieb abgestellt ist.

Die Sicherheit wird weiter dadurch verbessert, daß am Stellorgan mit Abstand zum Widerlager ein Anschlag vorgesehen ist, der mit dem Widerlager einen z-förmigen Durchlaßweg für die Klinke bildet. Auf diese Weise wird die Bedienungsperson gezwungen, den Hebel bzw. seine Klinke manuell durch den Durchlaßweg zu führen, wozu ein nochmaliges Aufwärtsschwenken der Klinke erforderlich ist.

Zweckmäßig kann das Stellorgan als doppelarmiger Hebel ausgebildet sein, wobei der eine Hebelarm den Führungsschlitz und die Führungsbahn aufweist und an den anderen Hebelarm im Schaltzug zum Betätigen einer Kupplung angeschlossen ist. Vorteilhaft ist noch an den Hebelarm mit dem Führungsschlitz ein Schaltzug zum Betätigen eines Steuerventils eines hydraulischen Arbeitsorganes angeschlossen.

Im folgenden wird die Erfindung anhand von lediglich einen Ausführungsweg darstellenden Zeichnungen näher erläutert. Es zeigt :
Fig. 1 eine schematische Darstellung einer Einhebel-Stellvorrichtung zur Betätigung zweier verschiedener Antriebsvorrichtungen eines Kraftfahrzeuges bzw.
   eines Mähdreschers in Neutralstellung,
Fig. 2 die Einhebel-Stellvorrichtung in Arbeitsstellung,
Fig. 3 die Einhebel-Stellvorrichtung in Reversierstellung.

In der Zeichnung ist in Fig. 1 mit 10 eine Einhebel-Stellvorrichtung zur Schaltung von zwei in der Zeichnung nicht dargestellten Kupplungen und eines Hydromotors eines Kraftfahrzeuges, beispielsweise eines Mähdreschers, bezeichnet. Die Einhebel-Stellvorrichtung 10 besteht aus einem Hebel 12, der aus einem zylindrischen Rohr 14 gebildet ist, das an einem Hebelarm 16 fest angeordnet ist. Zur schwenkbaren Aufnahme des Hebelarmes 16 ist im Mähdrescher eine Halterung 18 vorgesehen, auf der der Hebelarm 16 mittels eines Schwenkzapfens 20 gelagert ist. An den Hebelarm 16 schließt sich ein zweiter Hebelarm bzw. ein Stellteil 22 an, das mit einer in der Zeichnung nicht dargestellten Schaltkupplung verbunden ist. Die Schaltkupplung sitzt zwischen einem ebenfalls in der Zeichnung nicht dargestellten Antrieb für ein Schneidwerk und für einen Schrägförderer und einem Riemengetriebe, das über weitere Riemengetriebe mit der Verbrennungskraftmaschine des Mähdreschers verbunden ist. In der in Fig. 1 dargestellten Stellung befindet sich der Hebel 12 in seiner Neutralstellung, d. h. die über das Stellteil 22 betätigbare Kupplung ist ausgerückt, so daß der Antrieb für das Schneidwerk unterbrochen ist. Eine zweite im Mähdrescher vorgesehene Halterung 24 dient zur schwenkbaren Aufnahme eines Stellorganes 26, das hierzu über einen Schwenkzapfen 28 mit der Halterung 24 verbunden ist. Das Stellorgan 26 ist ebenfalls als zweiarmiger Hebelarm ausgebildet, wobei der untere kleinere Hebelarm 30 mit einem Stellteil bzw. Schaltzug 32 verbunden ist, über den eine ebenfalls in der Zeichnung nicht dargestellte Kupplung betätigbar ist, die zwischen dem Antrieb für das Schneidwerk und den Schrägförderer für einen Mähdrescher und einem Hydromotor zum Reversieren des Antriebs angeordnet ist. Nimmt der Hebel 12 die in Fig. 1 dargestellte Stellung ein, so ist die über den Schaltzug 32 betätigbare Kupplung ebenfalls ausgekuppelt und der Antrieb unterbrochen. Der an den Hebelarm 30 angeschlossene obere Hebelarm 34 besteht aus einem Kreisbogensegment mit einer äußeren Führungsbahn 36, in der zwei mit Abstand zueinander angeordnete Nuten 38 und 40 eingelassen sind. Die eine Nut 40 befindet sich zwischen dem Schwenkzapfen 28 und einem aus der Führungsbahn 36 herausragenden Widerlager 42, gegen das eine am Hebelarm 16 schwenkbar gelagerte Klinke 44 zur Anlage bringbar ist. Anstelle des Widerlagers 42 kann neben der Nut 40 ebenfalls eine dritte Nut vorgesehen werden. Die Klinke 44 ist mittels eines Bolzens 46 an der einen Seite des Hebelarmes 16 befestigt. Das freie Ende der Klinke 44 besteht aus einer nach innen rechtwinklig abgebogenen Nase 48, die gegen das Widerlager 42 in der Neutralstellung der Einhebel- Stellvorrichtung 10 zur Anlage kommt. Das der Nase 48 gegenüberliegende Ende der Klinke 44 ist an ein Gestänge 50 beweglich angeschlossen, das in dem Rohr 14 des Hebels 12 verschiebbar aufgenommen ist und an seinem oberen Ende einen Bedienungsknopf 52 aufweist, über den der Hebel 12 um seinen Schwenkzapfen 20 verschwenkt und über den das Gestänge 50 in Axialrichtung des Rohres 14 verstellt werden kann. Der Bedienungsknopf 52 weist einen Ansatz 54 auf, der in das obere Ende des Rohres 14 hineinragt und somit das Gestänge 50 in dem Rohr 14 radial fixiert. Zwischen dem unteren Ende des Rohres 14 und der Oberfläche der Klinke 44 sitzt auf dem Gestänge 50 eine Zugfeder 56, die die Klinke 44 derart verschwenken will, das die Nase 48 in die Nut 38 bzw. 40 einrastet oder gegen die Oberfläche der Führungsbahn 36 gedrückt wird. Im Bereich des Widerlagers 42 befindet sich ein Anschlag 49, gegen den die Nase 48 zur Anlage kommt und der eine weitere Verstellung des Hebels 12 verhindert, wenn die Nase 48 über die Klinke 44 nach oben verschwenkt worden ist. Der Anschlag 49 ist derart mit Abstand zur Führungsbahn 36 angeordnet, daß die Nase ^{,}48 sich durch den Zwischenraum (siehe Pfeil 80) zwischen dem Anschlag 49 und der Führungsbahn 36 bis zum Widerlager 42 bewegen kann. Dadurch wird gewährleistet, daß der Hebel 12 nicht ohne weiteres aus seiner Stellung II über die Stellung I hinaus in eine Stellung 111 verstellt werden kann. Erst wenn die Nase 48 gegen das Widerlager 42 zur Anlage kommt, kann die Nase 48 über die Klinke 44 nach oben hinter den Anschlag 49 verschwenkt und dann der Hebel 12 in die Stellung 111 gebracht werden.

In dem gekrümmten Hebelarm 34 ist ein Führungsschlitz 60 vorgesehen, der zur Aufnahme eines am Hebelarm 16 angeordneten Nockens bzw. einer Rolle 62 dient. Die Rolle 62 ist mittels eines Schraubenbolzens 64 und einer an der Außenseite des Hebelarmes 34 entlanglaufenden Führungsscheibe 68 gesichert, so daß die Rolle 62 nicht seitlich aus dem Führungsschlitz 60 herausgeführt werden kann. Der in dem Hebelarm 34 vorgesehene Führungsschlitz 60 besteht aus zwei Kurvenabschnitten 70 und 72. Der Kurvenabschnitt 70 erstreckt sich zwischen einer unteren Stirnseite 74 des Hebelarmes 34 bis hinter die Nut 38. Der Kurvenabschnitt 70 ist konzentrisch zur Schwenkachse des Schwenkzapfens 28 angeordnet. Der Radius für den Kurvenabschnitt 70 ist in Fig. 2 mit R₁ angegeben. An den Kurvenabschnitt 70 schließt sich ein kleinerer Kurvenabschnitt 72 an, dessen Radius R₂ zwischen den Punkten A und B mit Bezug auf die Schwenkachse des Schwenkzapfens 28 kontinuierlich zunimmt. Wird beispielsweise die Rolle 62 aus dem Kurvenabschnitt 70 in den Kurvenabschnitt 72 hinein be- ' wegt, so wird das Stellorgan 26 automatisch mit verstellt und somit gleichzeitig der Hebelarm 30 und der an den Hebelarm angeschlossene Schaltzug 32 zur Betätigung der Kupplung. Das Stellorgan 26 ist damit über den Hebel 12 zwanggeführt. An den Hebelarm 34 greift ferner zwischen dem Schwenkzapfen 28 des Stellorganes 26 und der Rolle 62 ein drittes Stellteil bzw. ein Schaltzug 76 an, der bei Verstellung des Stellorganes 26 automatisch mit verstellt wird. Über das Stellteil 76 läßt sich ein Wegeventil für den Hydromotor für den Rücklauf bzw. die Reversierung des Schrägförderers und des Schneidwerkes beeinflussen.

Zwischen dem Stellteil 22 des Hebels 12 und der Halterung 18 zur Aufnahme des Hebels 12 ist eine Zugfeder 78 vorgesehen, die das Stellteil 22 im entgegengesetzten Uhrzeigerdrehsinn verschwenkt und dabei die Nase 48 gegen das Widerlager 42 drückt, so daß der Hebel 12 seine in Fig. 1 dargestellte Neutralstellung I beibehält.

. In den Fig. 2 und 3 sind die verschiedenen Stellungen des Hebels 12 dargestellt. gibt die Neutralstellung, II die Betriebsstellung des Schneidwerkes sowie des Schrägförderers für die Schneidwerksvorrichtung des Mähdreschers und III die Reversierstellung wieder. Soll der Hebel 12 von seiner Neutralstellung I in die Betriebsstellung II verschwenkt werden, so braucht dieser lediglich nach oben gezogen zu werden, wobei die Nase 48 der Klinke 44 auf der Führungsbahn 36 so lange entlanggleitet, bis sie in die Nut 38 des Stellorganes 26 einrastet. Bei Verschwenken des Hebels 12 in die Betriebsstellung II wird die Kupplung für das Schneidwerk und den Schrägförderer eingerückt, so daß der Antrieb zu dem über den Verbrennungsmotor angetriebenen Zugmittelgetriebe hergestellt ist und Schneidwerk und Schrägförderer normal arbeiten können. Treten dabei übermäßige Verstopfungen im Schrägfördergehäuse des Mähdreschers auf, so läßt sich der Hebel 12 von seiner Betriebsstellung II in die Reversierstellung III verstellen. Hierzu wird der Bedienungsknopf 52 nach unten gedrückt, so daß die Nase 48 die Nut 38 freigibt. Damit Beschädigungen an den Antriebsorganen vermieden werden, soll eine direkte Verstellung des Hebels 12 aus der Stellung II in die Stellung III verhindert werden. Hierzu ist auf der Führungsbahn 36 das Widerlager 42 vorgesehen, gegen das die Klinke 44 zur Anlage kommt. Durch erneutes Drücken des Bedienungsknopfes 52 wird die Klinke 44 nach oben hinter den Anschlag 49 verschwenkt und kann dann an dem Widerlager mit dem Hebel 12 vorbei bewegt werden, bis die Nase 48 in die sich an das Widerlager 42 anschließende Nut 40 einrastet. Der Anschlag 49 bewirkt bei der Verschwenkung des Hebels 12 aus der Betriebsstellung II in die Reversierstellung III, daß der Hebel 12 nur nach kurzem Anhalten in der Neutralstellung I über diese Stellung hinaus verschwenkt werden kann, da auch bei vollständig nach oben geschwenkter Nase 48 diese gegen den Anschlag 49 zur Anlage kommen würde. Nur wenn die Nase 48 zuerst gegen das Widerlager 42 zur Anlage kommt, kann die Nase 48 über die Klinke 44 vollständig nach oben hinter den Anschlag 49 verschwenkt werden und somit der Hebel 12 in die Stellung III verstellt werden. Hierdurch lassen sich Beschädigungen an der Antriebsvorrichtung und an dem Reversiergetriebe ausschalten, da ein zu schnelles Verstellen von der Stellung II in die Stellung III bzw. umgekehrt ausgeschlossen ist. Bei Verstellung des Hebels 12 in die Stellung III wird auch der Nocken bzw. die Rolle 62 in den Kurvenabschnitt 72 des Führungsschlitzes 60 bewegt und somit das Stellorgan 26 automatisch mit verstellt. Hierdurch wird auch über das Stellteil 76 das dem Stellteil 76 zugeordnete Wegeventil in eine Durchflußstellung verstellt, so daß der Hydromotor zum Antrieb des Reversiergetriebes mit Druckmittel versorgt werden kann. Gleichzeitig wird bei Einnahme der Stellung 111 die Kupplung zwischen dem Reversiergetriebe und der Welle bzw. an der Antriebsvorrichtung für das Schneidwerk und für den Schrägförderer eingerückt, so daß Schneidwerk und Schrägförderer umgekehrt angetrieben werden können und somit sich der Gutsstau im Schrägfördergehäuse auflösen kann. Aus Vorstehendem ergibt sich, daß mittels der Einhebel-Stellvorrichtung 10 auf einfache Weise eine Antriebsänderung für das Schneidwerk sowie für den Schrägförderer in kürzester Zeit durchgeführt werden kann, ohne daß bei Verstellung des Hebels 12 aus der Stellung II in die Stellung III eine Beschädigung der Antriebsorgane zu befürchten ist, da eine zu schnelle Verstellung des Hebels 12 durch das Widerlager 42 und den Anschlag 49 blokkiert wird.

## Patentansprüche

1. Einhebelstellvorrichtung (10) mit einem auf einem Schwenkzapfen (20) gelagerten Hebel (12) und einem schwenkbar gelagerten Stellorgan (26), das einen Führungsschlitz (60) aufweist, der aus einem konzentrisch zum Schwenkzapfen (20) verlaufenden Kurvenabschnitt (70) und einem gegenüber diesem abgewinkelten Kurvenabschnitt (72) besteht und in dem der Hebel (12) derart geführt ist, daß beim Eintritt des Hebels (12) in den abgewinkelten Kurvenabschnitt (72) das Stellorgan (26) verschwenkt wird, wobei der Hebel (12) mindestens drei Stellungen (I, II, III) einnehmen kann und die Stellung I dem einen Ende des konzentrischen Kurvenabschnittes (70) zugeordnet ist, an den sich der abgewinkelte Kurvenabschnitt (72) anschließt, die Stellung II dem anderen Ende des konzentrischen Kurvenabschnittes (70) zugeordnet ist und die Stellung III dem abgewinkelten Kurvenabschnitt (72) zugeordnet ist, dadurch gekennzeichnet, daß der Hebel (12) mit der Wirkung einer Feder (78) aus der Stellung II in die Stellung I verschwenkbar ist und dort gegen ein Widerlager (42) zur Anlage kommt, wobei in der Stellung I von den verschiedenen Antrieben eines Mähdreschers zumindest der Antrieb für ein Schneidwerk des Mähdreschers ausgeschaltet, in der Stellung II der Antrieb für das Schneidwerk eingeschaltet und in der Stellung III der Antrieb für das Schneidwerk reversiert eingeschaltet ist.

2. Einhebelstellvorrichtung nach Anspruch 1, dadurch gekennzeichnet, daß im Bereich des Führungsschlitzes (60) bzw. auf einer äußeren konzentrisch zum Führungsschlitz angeordneten Führungsbahn (36) des Stellorgans (26) Raststellen zur Aufnahme einer am Hebel (12) schwenkbar gelagerten Klinke (44) vorgesehen sind.

3. Einhebelstellvorrichtung nach Anspruch 2, dadurch gekennzeichnet, daß die Raststellen als Nuten (38, 40) ausgebildet und den Stellungen 11 und 111 des Hebels (12) zugeordnet sind.

4. Einhebelstellvorrichtung nach einem oder mehreren der vorherigen Ansprüche, dadurch gekennzeichnet, daß der Hebel (12) zur Aufnahme eines mit der Klinke (44) verbundenen Gestänges (50) eine Axialbohrung aufweist und auf dem Gestänge (50) zwischen der Klinke (44) und dem unteren Ende des Hebels (12) eine Feder (56) vorgesehen ist.

5. Einhebelstellvorrichtung nach einem oder mehreren der vorherigen Ansprüche, dadurch gekennzeichnet, daß am Stellorgan (26) mit Abstand zum Widerlager (42) ein Anschlag (49) vorgesehen ist, der mit dem Widerlager (42) einen z-förmigen Durchlaßweg für die Klinke (44) bildet.

6. Einhebelstellvorrichtung nach einem oder mehreren der vorherigen Ansprüche, dadurch gekennzeichnet, daß das Stellorgan (26) als doppelarmiger Hebel ausgebildet ist, wobei der eine Hebelarm (34) den Führungsschlitz (60) und die Führungsbahn (36) aufweist und an den anderen Hebelarm (30) ein Schaltzug (32) zum Betätigen einer Kupplung angeschlossen ist.

7. Einhebelstellvorrichtung nach Anspruch 6, dadurch gekennzeichnet daß an dem Hebelarm (34) mit dem Führungsschlitz (60) ein Schaltzug (76) zum Betätigen eines Steuerventils eines hydraulischen Arbeitsorganes angeschlossen ist.

## Claims

1. Single lever setting device (10) with a lever (12) mounted on a pivot pin (20) and a pivotally mounted setting member (26) which has a guide slot (60), which consists of a curve section (70) extending concentric with the pivot pin (20) and a curve section (72) angled with respect thereto, and in which the lever (12) is so guided that, on entry of the lever (12) into the angled curve section (72) the setting member (26) is pivoted, wherein the lever (12) can assume at least three positions (I, II, III) and the position I is associated with the end of the concentric curve section (70) to which the angled curve section (72) is connected, the position II is associated with the other end of the concentric curve section (70) and the section III is associated with the angled curve section (72), characterized in that the lever (12) is pivotable by the action of a spring (78) out of the position II into the position I and there comes into position against an abutment (42), wherein in the position I, of the various drives of a combine harvester, at least the drive for a cutter mechanism of the combine harvester is switched out, in the position 11 the drive for the cutter mechanism is switched in and in the position III the drive for the cutter mechanism is switched into reverse.

2. Single lever setting device according to claim 1, characterized in that, in the region of the guide slot (60) or on an outer guide track (36) arranged concentric with the guide slot of the setting member (26), detent positions are provided for reception of a pawl (44) pivoted on the lever (12).

3. Single lever setting device according to claim 2, characterized in that the detent positions are formed as grooves (38, 40) and are associated with the positions II and III of the lever (12).

4. Single lever setting device according to one or more of the preceding claims, characterized in that the lever (12) has a axial bore for reception of a rod (50) connected to the pawl (44) and a spring (56) is provided on the rod (50) between the pawl (44) and the lower end of the lever (12).

5. Single lever setting device according to one or more of the preceding claims, characterized in that a stop (49) is provided on the setting member (26) spaced from the abutment (42) and which forms with the abutment (42) a Z-shaped passage for the pawl (44).

6. Single lever setting device according to one or more of the preceding claims, characterized in that the setting member (26) is formed as a two- armed lever, wherein the one lever arm (34) comprises the guide slot (60) and the guide track (36) and a puller (32) for actuating a clutch is connected to the other lever arm (30).

7. Single lever setting device according to claim 6, characterized in that a puller (76) for actuating a control valve of a hydraulic actuator is connected to the lever arm (34) with the guide slot (60).

## Revendications

1. Dispositif de réglage à levier unique (10) comportant un levier (12) monté sur un pivot (20) et un organe de réglage (26) monté de façon à pouvoir pivoter, qui comporte une fente de guidage (60) qui comprend une section courbe (70) s'étendant concentriquement au pivot (20) et une section courbe (72) coudée par rappport à celle-ci dans lequel le levier (12) est guidé de façon que, lorsque le levier (12) pénètre dans la section courbe coudée (72), l'organe de réglage (26) pivote, le levier (12) pouvant prendre au moins trois positions (I, Il, III) et la position 1 correspondant à l'une des extrémités de la section courbe concentrique (70) à laquelle se raccorde la section courbe coudée (72), la position Il correspondant à l'autre extrémité de la section courbe concentrique (70) et la position III correspondant à la section courbe coudée (72), caractérisé en ce que le levier (12) peut pivoter, avec l'action d'un ressort (78), de la position Il à la position 1 où il entre en contact avec une butée d'appui (42), au moins le mécanisme d'entraînement d'une barre de coupe d'une moissonneuse-batteuse étant mis hors d'action parmi les différents mécanismes d'entraînement de la moissonneuse-batteuse dans la position 1 tandis que dans la position Il le mécanisme d'entraînement de la barre de coupe est mis en action et, dans la position III, le mécanisme d'entraînement de la barre de coupe est mis en action en sens inverse.

2. Dispositif de réglage à levier unique suivant la revendication 1, caractérisé en ce qui dans le domaine de la fente de guidage (60) ou sur une trajectoire de guidage extérieure (36) de l'organe de réglage (26) disposée concentriquement par rapport à la fente de guidage, des positions de crantage sont prévues pour la réception d'un cliquet (44) placé de façon à pouvoir pivoter sur le levier (12).

3. Dispositif de réglage à levier unique suivant la revendication 2, caractérisé en ce que les positions de crantage se présentent sous forme de rainures (38, 40) et correspondent aux positions Il et III du levier (12).

4. Dispositif de réglage à levier unique suivant une ou plusieurs des revendications précédentes, caractérisé en ce que le levier (12) comporte un alésage axial pour la réception d'une tringle (50) reliée au cliquet (44) et un ressort (56) est prévu sur la tringle (50) entre le cliquet (44) et l'extrémité inférieure du levier (12).

5. Dispositif de réglage à levier unique suivant une ou plusieurs des revendications précédentes, caractérisé en ce qu'on prévoit sur l'organe de réglage (26), à distance de la butée d'appui (42), une butée (49) qui constitue avec la butée d'appui (42) un trajet de passage en Z pour le cliquet (44).

6. Dispositif de réglage à levier unique suivant une ou plusieurs des revendications précédentes, caractérisé en ce que l'organe de réglage (26) est réalisé sous forme d'un levier à deux bras, l'un des bras de levier (34) comportant la fente de guidage (60) et la trajectoire de guidage (36) et un organe de manoeuvre (32) étant raccordé à l'autre bras de levier (30) pour actionner un embrayage.

7. Dispositif de réglage à levier unique suivant la revendication 6, caractérisé en ce qu'un organe de manoeuvre (76) destiné à actionner une soupape de commande d'un organe de travail hydraulique est raccordé au bras de levier (34) comportant la fente de guidage (60).
